# EUROPÄISCHE PATENTSCHRIFT

(11) **EP 0 692 847 B1**
(45) Veröffentlichungstag und Bekanntmachung des Hinweises auf die Patenterteilung: **20.01.1999**
(21) Anmeldenummer: 95110350.6
(22) Anmeldetag: 03.07.1995
(51) Int. Cl.: H01R 13/629

(54) **Steckverbindergehäuse**
Connector case
Boîtier de connecteur

(30) Priorität: 15.07.1994 DE 9411509 U
(43) Veröffentlichungstag der Anmeldung: 17.01.1996
(73) Patentinhaber: SIEMENS AKTIENGESELLSCHAFT, 80333 München (DE)
(72) Erfinder: Kerckhof, Bart, Ing., B-8020 Oostkamp (BE); Wolfart, Arthur, Dipl.-Ing., D-67098 Bad Dürkheim (DE); Dobbelaere, Joris, Dipl.-Ing., B-8030 Beernem (BE); Dirmeyer, Josef, Dipl.-Ing. (FH), D-92439 Bodenwöhr (DE); van Houdenhove, Rony, Ing., B-8755 Ruiselede (BE)

(56) Entgegenhaltungen:
- EP-A- 0 556 762
- DE-U- 8 700 210
- DE-U- 8 714 016
- DE-U- 9 204 373
- DE-U- 9 205 545
- DE-U- 9 205 659

## Beschreibung

Die Erfindung betrifft ein Steckverbindergehäuse mit einem Außengehäuse und einem Innengehäuse, welche mit annähernd parallel gegenüberstehenden Seitenwänden schachtelförmig ineinander steckbar sind, wobei zumindest an einer Seite zwischen einer Innenwand des Außengehäuses und der gegenüberstehenden Außenwand des Innengehäuses ein Verriegelungsmechanismus in Form einer sich in Steckrichtung erstreckenden Zahnstange an der einen Wand und eines mit der Zahnstange kämmenden, mit einem Hebel fest verbundenen Zahnradsegmentes an der anderen Wand vorgesehen ist und wobei das Zahnradsegment um eine zur Einsteckrichtung senkrechte Achse drehbar an der Wand gelagert ist.

Ein derartig aufgebauter Steckverbinder ist grundsätzlich aus dem deutschen Gebrauchsmuster 87 14 016 bekannt. Mit Hilfe des an einem Hebel ausgebildeten Zahnradsegmentes in Verbindung mit der Zahnstange ist es möglich, auch an ungünstigen Montagestellen, beispielsweise in einem Kraftfahrzeug, die erforderlichen Steckkräfte aufzubringen und die beiden Gehäuseteile des Steckverbinders zuverlässig vollständig ineinanderzuschieben sowie in der Endstellung zu verriegeln. Da der Hebel aufgrund der konstruktiven Gegebenheiten nur über einen relativ geringen Winkelbereich geschwenkt werden kann und das Zahnradsegment dabei nur mit einem oder zwei Zähnen mit der Zahnstange in Eingriff gelangen kann, ist es wichtig, den zur Verfügung stehenden Schwenkbereich des Hebels auch voll auszunutzen. D. h., es muß sichergestellt werden, daß der Hebel bei Beginn der Steckbewegung vollständig in die Öffnungsstellung geschwenkt ist. Ist dies nicht der Fall, und kommt beispielsweise der Hebel mit dem Zahnradsegment bei einer undefinierten Zwischenstellung mit der Zahnstange in Eingriff, so reicht der verbleibende Schwenkbereich nicht mehr aus, um das Innengehäuse vollständig in das Außengehäuse zu stecken, so daß die Kontakte nicht oder nur unvollständig geschlossen werden. Weiterhin besteht die Gefahr, daß aus Unachtsamkeit die Gehäuseteile ineinandergesteckt werden, während der Hebel mit dem Zahnradsegment sich bereits in Schließstellung befindet. Hierbei kann es vorkommen, daß die Gehäuseteile unter Kraftaufwand teilweise ineinandergesteckt werden, wobei die Zähne des Zahnradsegmentes und der Zahnstange mehr oder weniger deformiert werden, eine ordnungsgemäße Kontaktgabe des Steckverbinders jedoch nicht erreicht wird.

Ziel der vorliegenden Erfindung ist es, bei einem Steckverbindergehäuse der eingangs genannten Art durch eine konstruktive Ausgestaltung der Verriegelungseinrichtung sicherzustellen, daß derartige Falschsteckungen oder eine Verriegelung in einer undefinierten Zwischenstellung vermieden werden.

Nach der Erfindung wird dieses Ziel bei einem derartigen Steckverbindergehäuse dadurch erreicht, daß die die Zahnstange tragende Gehäusewand im Randbereich der Einstecköffnung einerseits und das Zahnradsegment andererseits komplementäre Führungselemente aufweisen, welche nur bei einer vorgegebenen Winkelstellung des Zahnradsegmentes, die der öffnungsstellung des Hebels entspricht in Steckrichtung ineinanderpassen und erst nach einer vorgegebenen Einstecktiefe des Zahnradsegmentes dessen Drehung unter Eingriff in die Zahnstange freigeben.

Durch die erfindungsgemäß vorgesehenen zusätzlichen Führungselemente an den Randbereichen der beiden ineinanderzusteckenden Gehäuseteile wird also sichergestellt, daß das Einfädeln zu Beginn der Steckbewegung nur bei korrekter Öffnungsstellung des Hebels und damit des Zahnradsegmentes erfolgen kann.

Diese zusätzliche Führung kann bei einer vorteilhaften Ausgestaltung darin bestehen, daß die eine Gehäusewand in Verlangerung der Zahnstange eine Begrenzungsleiste bildet und daß das Zahnradsegment einen radial zurückgesetzten, zahnlosen Umfangsabschnitt aufweist, der in Öffnungsstellung des Hebels bzw. des Zahnradsegmentes mit der Begrenzungsleiste fluchtet. Das bedeutet, daß die Zahnung der Zahnstange nicht bereits am offenen Rand des betreffenden Gehäuses beginnt, sondern erst weiter innen, so daß das Zahnradsegment mit seinen mehr oder weniger in Steckrichtung ausgerichteten Zähnen erst an der Begrenzungsleiste vorbei nach innen geschoben werden muß, bis eine Drehung unter Eingriff in die Zahnstange möglich wird.

In einer anderen oder zusätzlichen Ausgestaltung ist weiterhin vorgesehen, daß das Zahnradsegment eine seine Dicke in Axialrichtung vergrößernde Längsrippe aufweist, welche bei Öffnungsstellung des Hebels in Einsteckrichtung verläuft und mit einer entsprechenden Nut in der die Zahnstange tragenden Wand fluchtet und daß sich die Nut nach der vorgegebenen Einstecktiefe erweitert, um ein Verdrehen der Rippe und des Zahnradsegmentes zu ermöglichen. Auch bei dieser zweiten Maßnahme wird also eine Ausrichtung des Hebels und des Zahnradsegmentes zu Beginn der Einsteckbewegung in der Öffnungsstellung des Hebels erzwungen. Da die Führungselemente bei falscher Stellung des Hebels bereits einen Anschlag erzeugen, bevor die beiden Gehäuseteile überhaupt ineinandergesteckt sind, ist diese Falschstellung für die Bedienperson sofort erkennbar, so daß diese auch nicht versuchen wird, die Gehäuseteile mit Kraftaufwand in einer Fehlstellung miteinander zu verriegeln.

Die Erfindung wird nachfolgend an Ausführungsbeispielen anhand der Zeichnung näher erläutert. Es zeigt
Figur 1 ein erfindungsgemäß gestaltetes Steckverbindergehäuse mit voneinander gelösten Teilen in perspektivischer Darstellung,
Figuren 2 bis 5 ein gegenüber Figur 1 schematisiertes Steckverbindergehäuse in einem Schnitt durch die Verriegelungseinrichtung mit verschiedenen Stellungen der Verriegelungseinrichtung und
Figur 6 ein der Figur 5 entsprechendes Steckverbindergehäuse nach dem Stand der Technik in fehlerhafter Verriegelung.

Das Steckverbindergehäuse nach Figur 1 besteht im wesentlichen aus einem wannenförmigen Außengehäuse 1 und einem in dieses einsteckbaren Innengehäuse 2. Das Außengehäuse 1 besitzt einen im Querschnitt annähernd rechteckigen, durch Längsseitenwände 3, 4 und Querseitenwände 5, 6 begrenzten und an seinem inneren Ende durch einen Boden 7 abgeschlossenen Steckkanal 8 mit einer Vielzahl von aus dem Boden senkrecht emporstehenden, hier nicht sichtbaren Steckerstiften 9, die z. B. in zwei zueinander parallelen Reihen in einem bestimmten Raster angeordnet sind (siehe Figur 2). Das Innengehäuse 2 ist mit ebenfalls nicht sichtbaren Steckbuchsen für die Steckerstifte ausgestattet und besitzt einen im wesentlichen rechteckigen Querschnitt mit Längsseitenflächen 10, 11 und Querseitenflächen 12, 13 sowie eine Leitungszufuhrung 14.

Zur Verbindung und zum Lösen des Außengehäuses 1 und des Innengehäuses 2 ist letzteres mit zwei Hebeln 15 (von denen nur einer sichtbar ist) ausgebildet, die über einen U-förmigen Bügel 16 verbunden sind und die jeweils an einem senkrecht von der jeweiligen Längsseitenfläche 10 bzw. 11 des Innengehäuses 2 abragenden Achsstummel 17 gelagert sind. Die an dem Achsstummel 17 gelagerten Enden der beiden Hebel 15 bilden jeweils ein zu dem Achsstummel 17 als Mittelachse ausgebildetes Zahnradsegment 18, von dem aber jeweils nur zwei Zähne 19 und 20 ausgebildet sind.

Entsprechend den Zahnradsegmenten 18, die drehbar an der Außenwand 10 bzw. 11 des Innengehäuses 2 gelagert sind, besitzt das Außengehäuse 1 an den Innenseiten seiner Längsseitenwände 3 und 4 jeweils einen Zahnstangenansatz 21, der im vorliegenden Beispiel jeweils aus eineinhalb Zähnen, nämlich einer Zahnflanke 22 und einem voll ausgebildeten Zahn 23 besteht. Zur Verbindung der beiden Gehäuse 1 und 2 werden diese gemäß Figur 1 senkrecht ineinandergesteckt, wobei die beiden Hebel 15 und der Bügel 16 zu Beginn der Steckbewegung die in Figur 1 gezeigte Ruhestellung oder Öffnungsstellung einnehmen. Erst nach einer gewissen Einstecktiefe werden die beiden Hebel 15 entgegen dem Uhrzeigersinn verschwenkt, wobei die Zähne 19 und 20 mit der Zahnflanke 22 und dem Zahn 23 der Zahnstange 21 kämmen und dabei das Innengehäuse 2 vollständig in das Außengehäuse 1 ziehen, um so die Kontaktstifte 9 zuverlässig mit den entsprechenden Buchsen des Innengehäuses zu kontaktieren. Insoweit entsprechen der allgemeine Aufbau und die allgemeine Funktion auch dem Stand der Technik. Die Besonderheiten der Erfindung werden nun nachfolgend anhand der Figuren 2 bis 6 erläutert.

In den Figuren 2 bis 6 ist ein Schnitt durch eine Zahnstange 21 des Außengehäuses und einen Hebel 15 bzw. ein Zahnradsegment 18 des Innengehäuses in verschiedenen Positionen gezeigt, wobei der generelle Aufbau gegenüber Figur 1 vereinfacht und schematisiert wurde, um die grundsätzlichen Konstruktionselemente und Funktionen deutlicher zum Ausdruck zu bringen. Diese grundsätzlichen Funktionselemente sind jedoch mit den gleichen Bezugszeichen wie in Figur 1 versehen, da sie diesen in Gestaltung und Funktion entsprechen.

Dabei sei zunächst auf Figur 6 verwiesen, welche einen schematischen Aufbau ohne die erfindungsgemäßen Merkmale zeigt. Hierbei ist die Zahnstange 21 bereits vom Rand des Steckkanals 8 her als Zahnstange ausgebildet, wobei anstelle der Zahnflanke 22 ein mehr oder weniger vollständig ausgebildeter Zahn 22a angeformt ist. Dadurch ist es möglich, daß der Hebel 15 mit dem Zahnradsegment 18, das in diesem Fall auch noch ansatzweise einen dritten Zahn 18a aufweist, auch bei einer Stellung in die Zahnstange 21 eingefädelt werden kann, die nicht der Öffnungsstellung entspricht, sondern beispielsweise eine Mittelstellung zwischen Öffnungs- und Schließstellung bildet. Der Zahn 19 kann dabei zwischen die Zähne 22a und 23 in Eingriff gelangen, während der Zahn 20 mit dem Beginn der Zahnstange nur eine geringe Durchdringung erfährt und bei relativ geringem Kraftaufwand auf den Hebel 15 sich leicht deformiert. Damit erreicht der Hebel 15 die in Figur 6 dargestellte Schließstellung, während das Zahnradsegment 18 mit seinen beiden Zähnen 19 und 20 nur mit dem Anfangsteil der Zahnstange 21 in Eingriff ist, so daß in der hier erreichten Endstellung die Kontaktstifte 9 nicht mit den entsprechenden Buchsen des Innengehäuses 2 kontaktieren. Diese Situation soll durch die Erfindung vermieden werden.

Zur Vergrößerung der Sperrfläche bei falscher Stellung des Hebels 15 ist anstelle der zur Gehäuseöffnung weisenden Flanke des Zahnstangenzahnes 22a (Figur 6) in Verlängerung des Zahnscheitels eine Begrenzungsleiste 24 (siehe Figur 2) ausgebildet, welche bewirkt, daß die Zahnstange 21 erst nach der durch die Begrenzungsleiste 24 festgelegten Einstecktiefe mit der Zahnflanke 22 beginnt. Bei einer Stellung des Hebels 15 in Schließstellung gemäß Figur 2 oder in einer schrägen Zwischenstellung können die Zähne 19 und 20 nicht in den Steckkanal 8 eingeführt werden. Nur bei Öffnungsstellung des Hebels 15 gemäß Figur 4 ist das Zahnradsegment 18 in Richtung zur Zahnstange hin so schmal, daß ein Einstecken möglich ist; zu diesem Zweck ist auch der Zahnansatz 18a (Figur 6) an dem erfindungsgemäßen Zahnradsegment nicht mehr vorhanden.

Eine weitere Sicherung gegen Einsteckung mit falscher Hebellage bildet die Kulisse oder Führungsrippe 25, die an dem Zahn 19 ausgebildet ist und die Dicke des Zahnradsegmentes in Axialrichtung vergrößert. Dieser Kulisse 25 entspricht eine Kulissenführung 26 in der Wand des Außengehäuses 1. Die Kulisse 25 stößt also am Rand des Steckkanals an, wenn der Hebel 15 in Schließstellung oder in einer schrägen Zwischenstellung gemäß Figur 3 steht. Das Innengehäuse 2 läßt sich nur in das Außengehäuse 1 einführen, wenn die Kulisse 25 in die Kulissenführung 26 eintaucht. Das ist nur bei der Öffnungsstellung gemäß Figur 4 möglich. Erst nach einer vorgegebenen Einstecktiefe erweitert sich die Kulissenführung 26 im Bereich 26a, wodurch eine Drehung des Zahnradsegmentes 18 und ein Eingriff der Zähne 19 und 20 an der Zahnflanke 22 und an dem Zahn 23 der Zahnstange 21 möglich werden. Dadurch wird das Innengehäuse vollständig unter Kontaktierung der Kontaktstifte 9 in das Außengehäuse 1 hineingezogen. Diesen Verriegelungszustand zeigt Figur 5.

## Patentansprüche

1. Steckverbindergehäuse mit einem Außengehäuse (1) und einem Innengehäuse (2), welche mit annähernd parallel gegenüberstehenden Seitenwänden (3, 4, 5, 6; 10, 11, 12, 13) schachtelförmig ineinander steckbar sind, wobei zumindest an einer Seite zwischen einer Innenwand (3, 4) des Außengehäuses und der gegenüberstehenden Außenwand (10, 11) des Innengehäuses (2) ein Verriegelungsmechanismus in Form einer sich in Steckrichtung erstreckenden Zahnstange (21) an der einen Wand (3, 4) und eines mit der Zahnstange kämmenden, mit einem Hebel (15) fest verbundenen Zahnradsegmentes (18) an der anderen Wand (10, 11) vorgesehen ist und wobei das Zahnradsegment (18) um eine zur Einsteckrichtung senkrechte Achse (17) drehbar an der Wand (10, 11) gelagert ist, **dadurch gekennzeichnet,** daß die die Zahnstange (21) tragende Gehäusewand (3, 4) im Randbereich der Einstecköffnung (8) einerseits und das Zahnradsegment (18) andererseits komplementäre Führungselemente (24, 27; 25, 26) aufweisen, welche nur bei einer vorgegebenen Winkelstellung des Zahnradsegmentes (18), die der öffnungsstellung des Hebels (15) entspricht, in Steckrichtung ineinanderpassen und erst nach einer vorgegebenen Einstecktiefe des Zahnradsegmentes (18) dessen Drehung unter Eingriff in die Zahnstange (21) freigeben.

2. Steckverbindergehäuse nach Anspruch 1, **dadurch gekennzeichnet**, daß die eine Gehäusewand (3) in Verlängerung der Zahnstange (21) eine Begrenzungsleiste (24) bildet und daß das Zahnradsegment (18) einen radial zurückgesetzten, zahnlosen Umfangsabschnitt (27) aufweist, der in Öffnungsstellung des Hebels (15) bzw. des Zahnradsegmentes (18) mit der Begrenzungsleiste (24) fluchtet.

3. Steckverbindergehäuse nach Anspruch 1 oder 2, **dadurch gekennzeichnet**, daß das Zahnradsegment (18) eine seine Dicke in Axialrichtung vergrößernde Längsrippe (25) aufweist, welche bei Öffnungsstellung des Hebels (15) in Einsteckrichtung verläuft und mit einer entsprechenden Nut (26) in der die Zahnstange (21) tragenden Wand fluchtet und daß sich die Nut (26) nach der vorgegebenen Einstecktiefe erweitert (26a), um ein Verdrehen der Rippe (25) und des Zahnradsegmentes (18) zu ermöglichen.

4. Steckverbindergehäuse nach einem der Ansprüche 1 bis 3, **dadurch gekennzeichnet**, daß je ein Verriegelungsmechanismus (18, 21) mit je einem Hebel (15) an zwei gegenüberliegenden Gehäuseseiten (3, 4; 10, 11) vorgesehen ist und daß die beiden Hebel (15) über einen Bügel (16) verbunden sind.

## Claims

1. Plug connector housing having an outer housing (1) and an inner housing (2), which can be plugged into one another in the form of a box with side walls (3, 4, 5, 6; 10, 11, 12, 13) which are opposite and approximately parallel, in which case, at least on one side between an inner wall (3, 4) of the outer housing and the opposite outer wall (10, 11) of the inner housing (2), a locking mechanism is provided in the form of a toothed rod (21) extending in the insertion direction on the one wall (3, 4) and in the form of a toothed-wheel segment (18), which engages with the toothed rod and is firmly connected to a lever (15), on the other wall (10, 11) and in which case the toothed-wheel segment (18) is mounted on the wall (10, 11) such that it can rotate about a shaft (17) at right-angles to the insertion direction, characterized in that there are complementary guide elements (24, 27; 25, 26) on the one hand on the toothed-wheel segment (18) and on the other hand in the edge region of the insertion opening (8) of the housing wall (3, 4) which is fitted with the toothed rod (21), which guide elements fit into one another in the insertion direction only at a predetermined angular position of the toothed-wheel segment (18), which angular position corresponds to the open position of the lever (15), and do not allow the toothed-wheel segment (18) to rotate to engage in the toothed rod (21) until said toothed-wheel segment (18) has reached a predetermined insertion depth.

2. Plug connector housing according to Claim 1, characterized in that, in an extension of the toothed rod (21), one housing wall (3) forms a boundary strip (24), and in that the toothed-wheel segment (18) has a radially reset, toothless circumferential section (27) which is aligned with the boundary strip (24) when the lever (15) or the toothed-wheel segment (18) is in the open position.

3. Plug connector housing according to Claim 1 or 2, characterized in that the toothed-wheel segment (18) has a longitudinal rib (25) which increases its thickness in the axial direction, runs in the insertion direction when the lever (15) is in the open position and is aligned with a corresponding groove (26) in the wall which is fitted with the toothed rod (21), and in that the groove (26) expands (26a), after a predetermined insertion depth, in order to allow the rib (25) and the toothed-wheel segment (18) to rotate.

4. Plug connector housing according to one of Claims 1 to 3, characterized in that in each case one locking mechanism (18, 21) having in each case one lever (15) is provided on two opposite housing sides (3, 4; 10, 11), and in that the two levers (15) are connected via a bracket (16).

## Revendications

1. Boîtier de connecteur comprenant un boîtier extérieur (1) et un boîtier intérieur (2), lesquels boîtiers possèdent des parois latérales opposées (3, 4, 5, 6 ; 10, 11, 12, 13), sensiblement parallèles, et sont emboîtables l'un dans l'autre, un mécanisme de verrouillage étant prévu sur au moins un côté, entre une paroi intérieure (3, 4) du boîtier extérieur et la paroi extérieure opposée (10, 11) du boîtier intérieur (2), qui se présente sous forme de crémaillère (21) s'étendant dans le sens d'emboîtement sur l'une des parois (3, 4) et de segment d'engrenage (18) solidaire d'un levier (15) s'engrenant dans ladite crémaillère sur l'autre paroi (10, 11), et le segment d'engrenage (18) pivotant autour d'un axe (17) vertical par rapport au sens d'emboîtement sur la paroi (10, 11), caractérisé en ce que, d'une part, à la périphérie de l'orifice d'emboîtement (8) la paroi de boîtier (3, 4) portant la crémaillère (21) et, d'autre part, le segment d'engrenage (18) comportent des éléments de guidage (24, 27 ; 25, 26) complémentaires, qui ne s'emboîtent l'un dans l'autre, dans le sens d'emboîtement, que dans une position angulaire prédéfinie du segment d'engrenage (18), qui correspond à la position d'ouverture du levier (15), et qui n'autorisent la rotation du segment d'engrenage (18) et son engrènement dans la crémaillère (21) qu'à partir d'une profondeur d'emboîtement prédéfinie de celui-ci.

2. Boîtier de connecteur selon la revendication 1, caractérisé en ce que la paroi de boîtier (3) forme un rebord de limitation (24) en prolongement de la crémaillère (21) et en ce que le segment d'engrenage (18) comporte une partie périphérique (27) sans dents et radialement en retrait, qui en position d'ouverture du levier (15) resp. du segment d'engrenage (18) est alignée avec le rebord de limitation (24).

3. Boîtier de connecteur selon la revendication 1 ou 2, caractérisé en ce que le segment d'engrenage (18) comporte une nervure longitudinale (25) augmentant son épaisseur en sens axial, laquelle s'étend dans le sens d'emboîtement lorsque le levier (15) est en position d'ouverture et est alignée avec une rainure (26) correspondante ménagée dans la paroi portant la crémaillère (21), et en ce que la rainure (26) s'élargit (26a) à partir de la profondeur d'emboîtement prédéfinie, afin de permettre une rotation de la nervure (25) et du segment d'engrenage (18).

4. Boîtier de connecteur selon l'une des revendications 1 à 3, caractérisé en ce que respectivement un mécanisme de verrouillage (18, 21) avec respectivement un levier (15) est prévu sur deux côtés de boîtier opposés (3, 4 ; 10 , 11) et en ce que les deux leviers (15) sont reliés par un étrier (16).
